# EUROPÄISCHE PATENTSCHRIFT

(11) **EP 0 982 748 B1**
(45) Veröffentlichungstag und Bekanntmachung des Hinweises auf die Patenterteilung: **05.11.2003**
(21) Anmeldenummer: 99810706.4
(22) Anmeldetag: 06.08.1999
(51) Int. Cl.: H01H 33/91, H01H 33/12, H01H 33/70

(54) **Schaltanordnung und Verfahren zu ihrer Herstellung**
Switch assembly and process for producing same
Ensemble de commutation et son procédé de fabrication

(30) Priorität: 21.08.1998 DE 19837945
(43) Veröffentlichungstag der Anmeldung: 01.03.2000
(73) Patentinhaber: ABB Schweiz AG, 5400 Baden (CH)
(72) Erfinder: Schoenemann, Thomas, Dr., 8107 Buchs (CH); Zehnder, Lukas, Dr., 5405 Baden-Dättwil (CH)
(74) Vertreter: ABB Patent Attorneys

(56) Entgegenhaltungen:
- EP-A- 0 428 740
- EP-A- 0 800 191

## Beschreibung

Die Erfindung betrifft eine Schaltanordnung insbesondere für Leistungsschalter, wie sie in Kraftwerken, Umspannwerken und anderen Einrichtungen der Elektroenergieversorgung zum Ein- und Ausschalten von Betriebs- und Ueberströmen eingesetzt werden sowie ein Verfahren zu ihrer Herstellung.

### Stand der Technik

Es sind gattungsgemässe Schaltanordnungen bekannt, bei denen insbesondere Teile von Schaltstücken, auf denen die Fusspunkte des sich beim Schalten bildenden Lichtbogens liegen, aus besonders abbrandfestem Material bestehen. Derartiges Material wird gewöhnlich durch Sintern einer Mischung von Metallpulvern, z. B. Wolfram als hochschmelzender und Kupfer als niedriger schmelzender Komponente hergestellt. Dieses Sintermaterial ist ziemlich schwer zu verarbeiten. Vor allem ist es äusserst spröde und kann nur mit spanabhebenden Verfahren geformt werden. Es ist auch nicht auf übliche Weise schweissbar und kann mit anderen Materialien nur mittels verhältnismässig komplizierter Verfahren verbunden werden wie durch Hintergiessen mit Kupfer, Reibschweissen, Abbrandstumpfschweissen oder Elektronenstrahlschweissen oder durch Löten, was jedoch eine Verbindung verhältnismässig geringer Festigkeit ergibt oder auch abnehmbar durch eine Schraubverbindung, was jedoch eine komplizierte Bearbeitung erfordert. Die Anbringung abbrandresistenter Teile oder Verkleidungen ist daher im allgemeinen aufwendig.

Da das abbrandresistente Material praktisch nicht verformbar ist, sind die Möglichkeiten der Formgebung bei einem Grundkörper, welcher mit einer abbrandresistenten Verkleidung versehen werden soll, sehr beschränkt. Wegen der Sprödigkeit des Materials ist es auch nicht möglich, flexible Teile mit einer abbrandresistenten Verkleidung zu versehen. Aus diesen Gründen begnügt man sich in der Regel damit, z. B. Spitzen von Schaltstiften, Abbrandringe und ähnlich einfache Teile aus abbrandresistentem Material zu verwenden. Andere Teile des Lichtbogenraums und an denselben anschliessender Bereiche, welche ebenfalls den bei einer Ausschaltung entstehenden heissen Gasen ausgesetzt sind, bleiben dagegen ungeschützt.

Aus der Patentanmeldung EP 0 800 191 A2 ist eine als Leistungsschalter benannte gattungsgemässe Schaltanordnung bekannt, welche einen Lichtbogenraum und zwei feststehende Schaltstücke aufweist. Die beiden Schaltstücke sind in der Einschaltstellung über einen Überbrückungskontakt miteinander verbunden, in der Ausschaltstellung sind sie voneinander getrennt. Ein Teil der Oberflächen des Lichtbogenraums werden von abbrandresistentem Material gebildet.

Aus der Patentanmeldung EP 0 428 740 A1 ist ein abbrandresistentes Kontaktmaterial bekannt, welches nacheinander in mehreren Schichten auf einen Kontaktkörper aufgetragen wird. Dieses Kontaktmaterial weist vergleichsweise niedere Schmelzpunkte auf, so daß es für Leistungsschalter, die für den Einsatz im Mittel- und Hochspannungsbereich vorgesehen sind, nicht oder nur bedingt einsetzbar ist.

### Darstellung der Erfindung

Der Erfindung liegt die Aufgabe zugrunde, eine gattungsgemässe Schaltanordnung anzugeben, die auf einfache Weise herstellbar ist sowie ein Verfahren zu ihrer Herstellung. Diese Aufgabe wird durch die Merkmale des Anspruchs 1 bzw. des Anspruchs 22 gelöst.

Die durch die Erfindung erzielten Vorteile liegen neben der erleichterten Herstellung der Schaltanordnung, insbesondere ihrer abbrandresistent gestalteten Teile vor allem darin, dass die Möglichkeit, abbrandresistente Schutzschichten anzubringen, wesentlich erweitert wird. So können erfindungsgemäss Schutzschichten auf nahezu beliebig geformten Teilen, mit variabler Dicke und selbst Zusammensetzung aufgebracht werden. Dank ihrer grösseren Flexibilität können Schutzschichten auch auf flexiblen, insbesondere elastisch deformierbaren Teilen angebracht werden, ohne dass deren Flexibilität wesentlich beeinträchtigt würde oder die Gefahr einer Rissbildung in der Schutzschicht bestünde.

Durch die Möglichkeit, an weitgehend beliebigen Oberflächen abbrandresistente Schutzschichten nach Massgabe der lokalen Erfordernisse anzubringen, werden wesentliche Einschränkungen der Ausbildung von Schaltungsanordnungen, insbesondere der Schaltstücke beseitigt und können Ausführungen umgesetzt werden, die sonst nicht oder nur beschränkt praxistauglich wären. Die Handlungsfreiheit im Schalterentwurf ist dadurch wesentlich erweitert.

### Kurze Beschreibung der Zeichnungen

Im folgenden wird die Erfindung anhand von Zeichnungen, welche lediglich Ausführungsbeispiele zeigen, näher erläutert. Es zeigen
- Fig. 1: einen axialen Längsschnitt durch einen Leistungsschalter mit erfindungsgemässen Schaltanordnungen, links in Einschalt-, rechts in Ausschaltstellung,
- Fig. 2a: vergrössert einen axialen Längsschnitt durch eine Abbrandschaltanordnung des Leistungsschalters nach Fig. 1,
- Fig. 2b: vergrössert und leicht abgewandelt ein Detail aus der Abbrandschaltanordnung nach Fig. 2a,
- Fig. 3a: schematisch und vergrössert einen Ausschnitt aus einer Nennstromschaltanordnung des Leistungsschalters nach Fig. 1 radial von aussen, in Einschaltstellung
- Fig. 3b: in kleinerem Massstab einen Schnitt längs B-B in Fig. 3a,
- Fig. 3c: vergrössert einen Ausschnitt aus Fig. 3b,
- Fig. 4a: einen axialen Längsschnitt durch eine weitere erfindungsgemässe Schaltanordnung, links in Einschalt-, rechts in Ausschaltstellung,
- Fig. 4b: vergrössert einen axialen Längsschnitt durch einen Teil der Abbrandschaltanordnung nach Fig. 4a, entsprechend einem Schnitt längs B-B in Fig. 4c,
- Fig. 4c: einen Schnitt längs C-C in Fig. 4b,
- Fig. 5a: einen axialen Längsschnitt durch eine weitere erfindungsgemässe Schaltanordnung in Einschaltstellung,
- Fig. 5b: die Schaltanordnung von Fig. 5a in Ausschaltstellung,
- Fig. 5c: vergrössert einen axialen Längsschnitt durch einen Teil der Abbrandschaltanordnung nach Fig. 5a, 5b, entsprechend einem Schnitt längs C-C in Fig. 5d und
- Fig. 5d: einen Schnitt längs D-D in Fig. 5c.

### Wege zur Ausführung der Erfindung

Der in Fig. 1 links in Einschaltstellung, rechts in Ausschaltstellung dargestellte Leistungsschalter, welcher z. B. als Generatorschalter einsetzbar ist, weist ein Gehäuse 1 auf, das um eine Schaltachse 2 im wesentlichen rotationssymmetrisch ist mit einem oberen Gehäuseteil 3 und einem unteren Gehäuseteil 4, beide aus Metall, welche durch einen zylindrischen mittleren Gehäuseteil 5 aus isolierendem Material verbunden sind. Die Gehäuseteile 3, 4 sind jeweils mit den entgegengesetzten spannungsführenden Anschlüssen des Leistungsschalters verbunden.

Auf der Höhe des mittleren Gehäuseteils 5 ist aussen eine Nennstromschaltanordnung angeordnet, welche jeweils an den oberen Gehäuseteil 3 und den unteren Gehäuseteil 4 anschliessende, in axialer Richtung voneinander beabstandete umlaufende feststehende Nennstromkontakte, einen oberen feststehenden Nennstromkontakt 6 und einen unteren feststehenden Nennstromkontakt 7 umfasst sowie einen beweglichen Nennstromkontakt 8 mit in Umfangsrichtung aufeinanderfolgenden, in Einschaltstellung jeweils den Abstand zwischen den feststehenden Nennstromkontakten 6, 7 überbrückenden Kontaktfingern. Der bewegliche Nennstromkontakt 8 ist mit einem nicht dargestellten Schaltantrieb verbunden, durch welchen er in axialer Richtung zwischen der Einschaltstellung, in welcher er den Spalt zwischen dem oberen feststehenden Nennstromkontakt 6 und dem unteren feststehenden Nennstromkontakt 7 überbrückt und der Ausschaltstellung, in welcher er vom oberen feststehenden Nennstromkontakt 6 beabstandet ist, verschiebbar ist.

Der obere Gehäuseteil 3 ist durch eine horizontale Trennwand 9 nach unten abgeschlossen. Sie trägt den feststehenden Teil einer Abbrandschaltanordnung 10. In einer zentralen Oeffnung der Trennwand 9 ist als erstes Schaltstück eine Kontakttulpe 11 angebracht mit mehreren in Umfangsrichtung aufeinanderfolgenden, schräg nach unten und gegen die Schaltachse 2 gerichteten, durch Schlitze getrennten elastischen Kontaktfingern. Der Kontakttulpe 11 gegenüber ist eine die Schaltachse 2 umgebende Düse 12 aus elektrisch isolierendem Material angeordnet, die die Form eines sich nach oben verengenden Trichters aufweist. In einer im unteren Gehäuseteil 4 angeordneten Gleitführung 13, welche auch eine elektrisch gut leitende Verbindung herstellt, ist als zweites Schaltstück ein mittels des Schaltantriebs axial beweglicher Schaltstift 14 gelagert, welcher in der Einschaltstellung in die Kontakttulpe 11 ragt und von deren Kontaktfingern aussen berührt wird. Dabei werden dieselben geringfügig elastisch deformiert, so dass sie einen verhältnismässig hohen Kontaktdruck auf den Schaltstift 14 ausüben. Die Gleitführung 13 ist an einer Trennwand 15 verankert, welche den unteren Gehäuseteil 4 nach oben abschliesst. In einer zentralen Oeffnung der Trennwand 15 ist die Düse 12 befestigt.

In der Ausschaltstellung ist der Schaltstift 14 nach unten gezogen, so dass seine Spitze unterhalb der Düse 12 liegt. Zwischen der Kontakttulpe 11 und dem Schaltstift 14 liegt dann ein Lichtbogenraum 16, in welchem bei der Ausschaltung sich zwischen den besagten Schaltstücken ein Lichtbogen 17 ausgebildet hat. Der Lichtbogenraum 16 ist von einem zusammenhängenden ringförmigen Heizvolumen 18 umgeben, das mit ihm durch den die Kontakttulpe 11 von der Düse 12 trennenden Spalt, der einen umlaufenden Blasschlitz 19 bildet, verbunden ist. Aussen ist das Heizvolumen 18 durch eine umlaufende Wand 20 aus isolierendem Material abgeschlossen. An der Trennwand 15 sind mehrere, z. B. vier über den Umfang verteilte Blaszylinder 21 mit vom Schaltantrieb betätigbaren Blaskolben 22 angeordnet, die jeweils über Blaskanäle 23 mit dem Heizvolumen 18 verbunden sind. In die Mündungen der Blaskanäle 23 in das Heizvolumen 18 sind jeweils Rückschlagventile 24 eingebaut.

Zur Ausschaltung werden der bewegliche Nennstromkontakt 8 und der Schaltstift 14 nach unten gezogen. Der bewegliche Nennstromkontakt 8 wird vom oberen feststehenden Nennstromkontakt 6 getrennt, so dass der Strom von der Nennstromschaltanordnung auf die Abbrandschaltanordnung kommutiert. Bei der Trennung des Schaltstiftes 14 von der Kontakttulpe 11 wird dann der Lichtbogen 17 gezogen, der, wenn der Schaltstift 14 die Ausschaltstellung erreicht hat, durch die Düse 12 die Kontakttulpe 11 mit der Spitze des Schaltstiftes 14 verbindet. Durch die vom Lichtbogen 17 ausgehende Hitze und die Pumpwirkung der Blaszylinder 21, deren Kolben 22 zusammen mit dem Schaltstift 14 nach unten bewegt wurden, baut sich im Heizvolumen 18 ein hoher Druck auf, welcher eine starke Löschgasströmung durch die Kontakttulpe 11 und die Düse 12 erzeugt und den Lichtbogen 17 bei einem folgenden Stromnulldurchgang löscht.

Die Kontakttulpe 11 (Fig. 2a) als erstes Schaltstück der Abbrandschaltanordnung besteht aus einzelnen Kontaktfingern 25, welche die Schaltachse 2 umgeben. Sie sind geringfügig elastisch deformierbar und ihre Spitzen sind in der Einschaltstellung durch den Kontakt mit dem Schaltstift 14 etwas nach aussen ausgelenkt, was einen ausreichenden Kontaktdruck sicherstellt. Die Kontakttulpe 11 weist einen Grundkörper 26 aus Kupfer oder einem anderen geeigneten Material auf, dessen Oberfläche im Bereich der Kontaktfinger 25 hinter der Oberfläche nach Endmass liegt und welcher im besagten Bereich eine abbrandresistente Schutzschicht 27 trägt, welche die Differenz zum Endmass auffüllt. Die Herstellung der Schutzschicht 27 erfolgt durch das auf anderen technischen Gebieten wohlbekannte Verfahren des Plasmaspritzens. Ihre Zusammensetzung kann weitgehend der herkömmlichen abbrandresistenten Materials entsprechen.

Auch der Schaltstift 14, das zweite Schaltstück der Abbrandschaltanordnung, besteht aus einem z. B. aus einer Kupferlegierung oder einem anderen bekannten für den Zweck geeigneten Material hergestellten Grundkörper 28, dessen Oberfläche an der Spitze und im an dieselbe anschliessenden Bereich hinter der Oberfläche nach Endmass liegt, die erst durch eine auf den Grundkörper 28 wiederum durch Plasmaspritzen aufgebrachte Schutzschicht 29 hergestellt wird. Die Schutzschicht 29 bildet an der Spitze des Schaltstiftes 14 eine verhältnismässig massive Kappe und läuft in einen etwas dünneren Mantel aus. Gemäss Fig. 2a erstreckt sich der Mantel bis über den Kontaktbereich, welcher in der Einschaltstellung von den Kontaktfingern 25 der Kontakttulpe 11 berührt wird.

In Fig. 2b ist eine etwas andere Ausführung der Schutzschicht 29 dargestellt, nach welcher sie vor diesem Kontaktbereich aufhört. Da die Leitfähigkeit der Schutzschicht 29 geringer ist als die des Grundkörpers 28, ist dadurch der Kontaktwiderstand geringer und die Kommutierung des Stroms auf die Abbrandschaltanordnung erleichtert. Da bei der vorliegend geschilderten Abbrandschaltanordnung die Kontakttulpe 11 bei der Ausschaltung von heissen Gasen durchströmt wird, empfiehlt es sich, deren Schutzschicht mindestens auf den Frontbereich und die Innenseite zu erstrecken. Beim Schaltstift 14 werden die etwas weiter hinter der Spitze liegenden Bereiche dagegen wenig belastet und bedürfen im allgemeinen keiner Schutzschicht. Bei Schaltanordnungen, in welchen die hinter den Frontbereichen liegenden Teile beider Schaltstücke nicht stärker belastet werden, ist es denkbar, die Schutzschichten beidseits jeweils nicht auf den Kontaktbereich zu erstrecken und dadurch den Kontaktwiderstand weiter zu senken.

Die Ausbildung der Schutzschichten 27, 29 kann nach Ausdehnung und Dicke sehr genau auf die sich aus der Belastung der Schaltstücke ergebenden Erfordernisse eingestellt werden. Im allgemeinen genügt es, die Trennbereiche der Schaltstücke, an denen sie sich bei der Ausschaltung voneinander lösen und wo sich zuerst Lichtbogenfusspunkte bilden, sowie die einander in der Ausschaltstellung gegenüberliegenden Frontbereiche, zwischen denen in der Folge der Lichtbogen brennt und die durch Strahlung und heisse Gase besonders stark belastet werden, mit Schutzschichten zu versehen. Es ist jedoch durchaus möglich und unter Umständen sinnvoll, auch andere Teile des Lichtbogenraums wie etwa Wandabschnitte durch eine mittels Plasmaspritzens aufgebrachte abbrandresistente Schutzschicht vor vom Lichtbogen erhitzten Gasen zu schützen.

Die Nennstromschaltanordnung des Leistungsschalters nach Fig. 1 umfasst den oberen feststehenden Nennstromkontakt 6 als erstes Schaltstück und den beweglichen Nennstromkontakt 8 als zweites Schaltstück. Letzterer weist (Fig. 3a,b) mehrere hundert über den Umfang der Nennstromschaltanordnung verteilte parallele Kontaktfinger auf, welche in Gruppen von mehreren Kontaktfingern zusammengefasst jeweils über eine Andrückfeder 30 an einem axial verschiebbaren Trägerring 31 gelagert sind. Dabei folgt auf mehrere Gruppen von Kontaktfingern 32 jeweils eine Gruppe von etwas längeren Leistungsfingern 33. Der obere feststehende Nennstromkontakt 6 ist als Kontaktring 34 ausgebildet, an dessen Aussenseite die Kontaktfinger 32 und die Leistungsfinger 33 in der Einschaltstellung anliegen.

Die Leistungsfinger 33 bestehen wiederum (s. a. Fig. 3c) aus einem Grundkörper 35, der an der dem Kontaktring 34 zugewandten Kuppe eine abbrandresistente Schutzschicht 36 aufweist, welche wiederum mittels Plasmaspritzens aufgebracht ist. Das gleiche gilt für den Kontaktring 34, der an seinem ausschaltseitigen Rand eine Schutzschicht 37 aufweist, die an der Aussenseite etwas nach oben gezogen ist. Oberhalb der Schutzschicht 37 weist der Kontaktring 34 eine versilberte Kontaktzone 38 auf, welche in der Einschaltstellung nicht nur von den Leistungsfingern 33, sondern auch von den etwas kürzeren Kontaktfingern 32, welche gleichfalls versilbert sind, berührt wird. Die Nennstromschaltanordnung weist eine sehr hohe Dauerstromtragfähigkeit und einen sehr niedrigen Kontaktwiderstand auf.

Bei einer Ausschaltung lösen sich zuerst die Kontaktfinger 32 vom Kontaktring 34, worauf der Strom ganz auf die Leistungsfinger 33 kommutiert. Wenn diese ebenfalls vom Kontaktring 34 getrennt werden, kommt es, bevor der Strom vollständig auf die Abbrandschaltanordnung kommutiert, zur Lichtbogenbildung zwischen den Trennbereichen an den Enden der Leistungsfinger 33 und am Rand des Kontaktringes 34, wobei die Schutzschichten 36 und 37 dafür sorgen, dass sich der Abbrand in engen Grenzen hält.

Im folgenden werden zwei weitere Beispiele von Abbrandschaltanordnungen gezeigt, bei welchen von den besonderen durch die Erfindung eröffneten Möglichkeiten Gebrauch gemacht wird. Insbesondere umfassen sie Schaltstücke, die zwecks Ausnützung elektromagnetischer Kräfte zur Erhöhung des Kontaktdrucks komplex geformt und z. T. flexibel ausgebildet sind, dabei aber mit einer den Erfordernissen weitgehend entsprechenden abbrandresistenten Schutzschicht versehen sind. Sie weisen insbesondere Schaltstifte auf mit jeweils einem an die Spitze anschliessenden, an der Aussenseite eine Schutzschicht aufweisenden resistenten Abschnitt, welcher in zwei oder mehr parallele oder antiparallele Teilleiter zerfällt.

Die in Fig. 4a links in Einschaltstellung, rechts in Ausschaltstellung dargestellte zweite erfindungsgemässe Ausführungsform einer Abbrandschaltanordnung eines Leistungsschalters, welche z. B. im Leistungsschalter nach Fig. 1 an die Stelle der dort und in Fig. 2a,b dargestellten ersten Ausführungsform einer erfindungsgemässen Abbrandschaltanordnung treten kann - die entsprechenden Teile werden daher mit gleichen Bezugszeichen bezeichnet -, weist wiederum in einem um eine Schaltachse 2 rotationssymmetrischen Gehäuse aus isolierendem Material ein ringförmiges Heizvolumen 18 auf, das ein erstes Schaltstück, welches mit dem ersten elektrischen Anschluss verbunden ist sowie ein zweites Schaltstück umgibt. Das erste Schaltstück ist als an der Unterseite der Trennwand 9 befestigter erster Schaltring 39 ausgebildet, das zweite Schaltstück als Schaltstift 14. Dem ersten Schaltring 39 mit Abstand gegenüberliegend ist ein an der Oberseite der Trennwand 15 befestigter zweiter Schaltring 40 angeordnet, derart, dass zwischen diesen konzentrisch zur Schaltachse 2 angeordneten Schaltringen ein Lichtbogenraum 16 liegt, der mit dem Heizvolumen 18 über einen umlaufenden Blasschlitz 19 verbunden ist.

Der Schaltstift 14 ist weiter unten von einer Gleittulpe 41 umgeben, welche ebenso wie der zweite Schaltring 40 mit dem zweiten elektrischen Anschluss verbunden ist. Der Schaltstift 14 weist einen als zentraler Dorn 42 ausgebildeten Träger auf, in dessen Spitze eine Kappe 43 aus abbrandfestem Material eingeschraubt ist, welche eine Hülse 44 aus hochleitendem federelastischem Material, insbesondere einen Ring 45 am vorderen Ende derselben festklemmt. Von dem Ring 45 geht eine Gruppe von acht auf gleicher Höhe am Schaltstift 14 angeordneten, durch Schlitze getrennten länglichen Kontaktfingern 46 aus, die, den Dorn 42 annähernd parallel umgebend, nach hinten abstehen. Der Dorn 42 ist von der Kappe 43 bis über die Enden der Kontaktfinger 46 hinaus von einer Isolierstoffhülse 47 umgeben, mit welcher ein dickerer Isolierstoffring 48 überlappt.

In der Einschaltstellung berühren die knapp vor den Enden der Kontaktfinger 46 liegenden Kontaktflächen 49 die Innenseite des ersten Schaltrings 39. Der Schaltstift 14 füllt dessen Oeffnung weitgehend aus, ebenso diejenige des zweiten Schaltrings 40, in welcher der Isolierstoffring 48 liegt. Der Strompfad verläuft vom ersten Schaltring 39 über die Kontaktflächen 49 in die Kontaktfinger 46 und durch dieselben zum Ring 45 und weiter durch den Dorn 42 und über die Gleittulpe 41. Der von den Kontaktfingern 46 umgebene vorderste Teil des Dorns 42 bildet dabei einen Teilleiter, der einen zu den Strömen in den ebenfalls Teilleiter bildenden Kontaktfingern 46, mit denen er durch den Ring 45 elektrisch leitend verbunden ist, antiparallelen Strom trägt. Durch die so hervorgerufene elektromagnetische Abstossung zwischen dem Dorn 42 und den Kontaktfingern 46 werden die letzteren abgespreizt und ihre Kontaktflächen 49 gegen die Innenseite des ersten Schaltrings 39 gedrückt. Die so erzeugten Kontaktkräfte sind, ebenso wie die ihnen entgegengesetzten Kontaktabhebekräfte, umso stärker, je grösser die Stromstärke ist, was eine stromstärkeunabhängige Kompensation der Kräfte zur Folge hat.

Während der ersten Phase der Ausschaltbewegung verschiebt sich der mit dem ersten Schaltring 39 in Kontakt stehende Bereich des Schaltstifts 14 gegen die Kappe 43 hin, so dass die Länge der antiparallelen Strompfade verhältnismässig rasch abnimmt und mit ihnen die Kontaktkräfte. Wenn der Schaltstift 14 aus dem ersten Schaltring 39 gezogen wird, bildet sich zwischen dem letzteren und der Kappe 43 ein Lichtbogen. Wenn die Kappe 43 den zweiten Schaltring 40 passiert, springt der Lichtbogenfusspunkt von derselben auf diesen über, so dass der Lichtbogen dann zwischen dem ersten Schaltring 39 und dem zweiten Schaltring 40 brennt. Er wird aus dem Heizvolumen 18 heraus beblasen und bei einem folgenden Nulldurchgang des Stromes gelöscht.

Der erste Schaltring 39, der zweite Schaltring 40 und die Kappe 43 bestehen, da es sich um einfache, starre Teile handelt, aus massivem, in bekannter Weise durch Sintern hergestelltem abbrandfestem Material. Sie könnten jedoch auch, ähnlich wie die Spitze des Schaltstiftes nach Fig. 2b, jeweils aus einem Grundkörper aus z. B. einer Kupferlegierung bestehen, der eine durch Plasmaspritzen aufgebrachte Schutzschicht aus abbrandresistentem Material trägt.

Die komplizierter geformte flexible Hülse 44 ist jedenfalls wieder aus einem Grundkörper 50 aufgebaut und einer ihre Aussenfläche bildenden Schutzschicht 51 aus abbrandresistentem Material, welche durch Plasmaspritzen auf den Grundkörper 50 aufgebracht wurde. Der Grundkörper 50 besteht aus einem elastischen Material von guter Leitfähigkeit. Die Schutzschicht 51 ist ausreichend flexibel, um den elastischen Deformationen, denen die Kontaktfinger 46 unterworfen werden, zu folgen. So ist es möglich, nicht nur die besonders belasteten Teile wie die Spitze des Schaltstiftes 14, den ersten Schaltring 39 und den zweiten Schaltring 40, auf denen sich Lichtbogenfusspunkte bilden, zu schützen, sondern die gesamte Aussenseite eines von der Kappe 43, der Hülse 44 und dem innenliegenden vorderen Teil des Dorns 42 gebildeten resistenten Abschnittes des Schaltstiftes 14, die durch ausströmende heisse Gase ebenfalls stark belastet wird.

Bei der in den Figuren 5a-d dargestellten dritten erfindungsgemässen Ausführungsform einer Abbrandschaltanordnung, welche im übrigen der zweiten Ausführungsform entspricht, wird die Anziehung zwischen parallelen Strömen zur Aufbringung der erforderlichen Kontaktkräfte ausgenützt. Der Schaltstift 14 weist zwei an das Ende des wiederum als Dorn 42 ausgebildeten Trägers anschliessende elastisch biegsame parallele Fortsätze 52a,b auf, welche durch einen Schlitz 53 getrennt sind. An seinem Ende weist jeder der Fortsätze 52a,b ein Kontaktstück 54a bzw. 54b mit einer Kontaktfläche 49 zur Kontaktierung der Innenfläche des ersten Schaltrings 39 auf, mit welchem er über ein Verbindungsstück 55a bzw. 55b derart verbunden ist, dass jedes der Kontaktstücke 54a,b gegenüber dem jeweiligen Fortsatz 52a bzw. 52b bezüglich einer Schaltstiftachse, welche mit der Schaltachse 2 zusammenfällt, um 180° versetzt ist. Die Verbindungsstücke 55a,b sind als kurze, einen halben Gang bildende Schraubenabschnitte ausgebildet.

Die Kontaktstücke 54a, 54b sind voneinander durch eine Fortsetzung 53' des Schlitzes 53 getrennt. Zusammengenommen weisen sie polygonalen, im Beispiel zwölfeckigen Querschnitt auf. Das erste Kontaktstück 54a läuft in die halbkugelförmige Spitze des Schaltstiftes 14 aus. Von diesem Unterschied abgesehen entsprechen sich die jeweils aus einem Fortsatz 52a oder 52b, einem Verbindungsstück 55a bzw. 55b und einem Kontaktstück 54a bzw. 54b bestehenden Teile des Schaltstifts 14, welche einstückig mit dem Dorn 42 aus hochleitfähigem federelastischem Material hergestellt sind, vollständig.

In der in Fig. 5a dargestellten Einschaltstellung, in welcher die Kontaktstücke 54a,b durch den Kontakt mit dem ersten Schaltring 39 etwas gegeneinander gedrückt und die Fortsätze 55a,b entsprechend auseinandergespreizt sind, so dass die Kontaktflächen 49 bereits durch elastische Rückstellkräfte gegen die Innenseite des ersten Schaltrings 39 gedrückt werden, verläuft der Strompfad über diesen und die Kontaktflächen 49 in die Kontaktstücke 54a,b, durch dieselben und die Verbindungsstücke 55a,b, die Fortsätze 52a,b und einen Abschnitt des Dorns 42 und weiter über die Gleittulpe 41. Der zweite Schaltring 40 berührt den Schaltstift 14 nicht. Die beiden verhältnismässig langen Fortsätze 52a,b führen parallele Ströme und werden dadurch gegeneinandergezogen. Die mit ihnen verbundenen, ihnen gegenüber um 180° versetzten Kontaktstücke 54a,b werden dadurch auseinandergedrückt und ihre Kontaktflächen 49 drücken dadurch stärker gegen die Innenseite des ersten Schaltrings 39. Durch den polygonalen Querschnitt des Schaltstiftes 14 im Bereich der Kontaktflächen 49 berührt er den ersten Schaltring 39 stets an mindestens vier Stellen.

Kurz nach Beginn der Ausschaltbewegung berühren die Kontaktstücke 54a,b auch den zweiten Schaltring 40 und schliessen so den oben geschilderten Strompfad teilweise kurz. Damit vermindert sich auch die elektromagnetische Anziehung zwischen den Fortsätzen 52a und 52b und desgleichen die durch dieselbe hervorgerufenen Kontaktkräfte. Der weitere Rückzug des Schaltstifts 14 wird also nicht durch allzu hohe Reibungskräfte behindert. Wenn die Spitze des Schaltstifts 14 aus der Oeffnung des ersten Schaltrings 39 gezogen wird, bildet sich zwischen diesen Teilen ein Lichtbogen. Wenn die Spitze des Schaltstifts 14 dann die Oeffnung des zweiten Schaltrings 40 passiert, kommutiert der Lichtbogen auf denselben. Er brennt dann zwischen dem ersten Schaltring 39 und dem zweiten Schaltring 40 und wird aus dem Heizvolumen 18 beblasen und bei einem folgenden Stromnulldurchgang gelöscht.

Auch hier bestehen der erste Schaltring 39 und der zweite Schaltring 40 in herkömmlicher Weise aus massivem gesintertem abbrandfestem Material. Der Schaltstift 14 jedoch besteht wiederum aus einem Grundkörper 56 aus hochleitendem elastischem Material, der im Bereich des von den Verbindungsstücken 55a,b und den an sie anschliessenden Kontaktstücken 54a,b gebildeten, in zwei Teilleiter zerfallenden resistenten Abschnitts eine durch Plasmaspritzen aufgebrachte abbrandresistente Schutzschicht 57 trägt. Sie ist im Bereich der durch den Lichtbogenfusspunkt besonders stark belasteten Spitze des Schaltstiftes 14 verhältnismässig dick und an den Aussenflächen der Kontaktstücke 54a,b und der Verbindungsstücke 55a,b etwas dünner ausgebildet. Es ist auch denkbar, die halbkugelförmige Spitze des Schaltstiftes als Kappe aus massivem, in herkömmlicher Weise gesintertem abbrandresistentem Material auszubilden. In jedem Fall wird die gesamte Aussenseite des komplex geformten resistenten Abschnittes des Schaltstiftes 14, an der ein Teil der ausströmenden heissen Gase entlangstreicht, von der Oberfläche der abbrandresistenten Schutzschicht 57 gebildet.

Da das Aufbringen einer abbrandresistenten Schutzschicht durch die Erfindung wesentlich erleichtert wird, ist es praktikabel, nicht nur Teile von Schaltstücken, sondern auch andere durch die bei der Ausschaltung entstehenden heissen Gase belastete Teile zu schützen. So werden die umlaufenden Wandflächen der an die Abbrandringe 39, 40 anschliessenden, sich erweiternden Auspufföffnungen ebenfalls von durch Plasmaspritzen hergestellten Schutzschichten 58, 59 auf Grundkörpern 60, 61 der Trennwände 9, 15 gebildet.

Bei dem zum Aufbringen einer abbrandresistenteren Schutzschicht auf einen Grundkörper verwendeten Plasmaspritzen wird durch ein hohes elektrisches Feld aus einem geeigneten Plasmagas ein Plasma erzeugt, in welches mittels eines Fördergases eine Pulvermischung eingebracht wird. Die Pulvermischung wird dabei verflüssigt und zusammen mit dem Gas durch das elektrische Feld gegen den Grundkörper hin beschleunigt und auf dessen Oberfläche aufgespritzt, wo es eine Schicht bildet, die sich rasch verfestigt. Zur Vermeidung von Oxidation wird das Plasmaspritzen vorzugsweise unter Vakuum ausgeführt.

Die so hergestellten Schutzschichten weisen eine Abbrandresistenz auf, die derjenigen herkömmlich hergestellter abbrandresistenter Teile nicht nachsteht. Sie sind auch verhältnismässig flexibel, so dass allfällige Deformationen des Grundkörpers nicht behindert werden. Die Dicke der durch das Plasmaspritzen aufgebrachten Schicht ist genau und variabel einstellbar. Nachbearbeitung durch spanabhebende Bearbeitung ist daher meist nur in geringem Ausmass vor allem zur Einstellung der Oberflächeneigenschaften erforderlich. Vor allem ist es oft sachdienlich, die Oberflächenrauhigkeit durch Schleifen oder Polieren zu verringern. Das Entfernen grösserer Materialvolumina z. B. durch Fräsen ist auch möglich, aber meist nicht erforderlich.

Was die Zusammensetzung der Pulvermischung betrifft, welche zur Herstellung der abbrandresistenten Schutzschicht auf dem Grundkörper jeweils verwendet wird und der dann auch die Zusammenstzung derselben entspricht, so gibt es viele Möglichkeiten. Sie kann weitgehend auf die jeweiligen Erfordernisse abgestimmt werden. In der Regel wird man wie bei bekannten gesinterten abbrandresistenten Materialien eine Mischung vorsehen, die im Hinblick auf gute Abbrandfestigkeit eine hochschmelzende Komponente und eine niedrigerschmelzende Komponente, die durch Verdampfung zur Kühlung beiträgt, enthält. In den meisten Fällen dürfte ein Anteil an hochschmelzenden Metallen mit einem Schmelzpunkt von mindestens 2'000°C wie W, Mo oder Ir von mindestens 10%(Gew.), vorzugsweise mindestens 50%(Gew.) günstig sein, während als niedrigerschmelzende Materialien mit einem Schmelzpunkt unter 2'000°C Cu, Ag, Ti, Fe eingesetzt werden können. Sehr gut bewährt hat sich wie bei herkömmlichem gesintertem abbrandresistentem Material eine Mischung von Wolfram und Kupfer, insbesondere mit Anteilen von ca. 80%(Gew.) bzw. 20%(Gew.). Auch andere Kupferlegierungen, insbesondere mit Mo sind günstig.

Für den Grundkörper kommen ebenfalls viele Materialien in Frage, die man je nach Anforderungen auswählen wird, wie Cu, Ag, Fe, Stahl, Al oder, wenn hohe Leitfähigkeit und zugleich Elastizität des Materials gefordert sind, auch eine flexible Kupferlegierung wie CuBe, CuCr oder CuCrZr.

### Bezugszeichenliste

- 1: Gehäuse
- 2: Schaltachse
- 3: oberer Gehäuseteil
- 4: unterer Gehäuseteil
- 5: mittlerer Gehäuseteil
- 6: oberer feststehender Nennstromkontakt
- 7: unterer feststehender Nennstromkontakt
- 8: beweglicher Nennstromkontakt
- 9: Trennwand
- 10: Abbrandschaltanordnung
- 11: Kontakttulpe
- 12: Düse
- 13: Gleitführung
- 14: Schaltstift
- 15: Trennwand
- 16: Lichtbogenraum
- 17: Lichtbogen
- 18: Heizvolumen
- 19: Blasschlitz
- 20: Wand
- 21: Blaszylinder
- 22: Blaskolben
- 23: Blaskanal
- 24: Rückschlagventil
- 25: Kontaktfinger
- 26: Grundkörper der Kontakttulpe 11
- 27: Schutzschicht der Kontakttulpe 11
- 28: Grundkörper des Schaltstiftes 14
- 29: Schutzschicht des Schaltstiftes 14
- 30: Andrückfeder
- 31: Trägerring
- 32: Kontaktfinger
- 33: Leistungsfinger
- 34: Kontaktring
- 35: Grundkörper des Leistungsfingers 33
- 36: Schutzschicht des Leistungsfingers 33
- 37: Schutzschicht des Kontaktringes 34
- 38: Kontaktzone des Kontaktringes 34
- 39: erster Schaltring
- 40: zweiter Schaltring
- 41: Gleittulpe
- 42: Dorn
- 43: Kappe
- 44: Hülse
- 45: Ring
- 46: Kontaktfinger
- 47: Isolierstoffhülse
- 48: Isolierstoffring
- 49: Kontaktflächen der Kontaktfinger 46
- 50: Grundkörper der Hülse 44
- 51: Schutzschicht der Hülse 44
- 52a,b: Fortsätze
- 53: Schlitz zwischen den Fortsätzen 52a, 52b
- 53': Schlitz zwischen den Kontaktstücken 54a, 54b
- 54a,b: Kontaktstücke
- 55a,b: Verbindungsstücke
- 56: Grundkörper des Schaltstiftes 14
- 57: Schutzschicht des Schaltstiftes 14
- 58: Schutzschicht der Trennwand 9
- 59: Schutzschicht der Trennwand 15
- 60: Grundkörper der Trennwand 9
- 61: Grundkörper der Trennwand 15

## Patentansprüche

1. Schaltanordnung mit mindestens einem Lichtbogenraum (16) sowie mindestens einem ersten Schaltstück und einem zweiten Schaltstück, welche in demselben zwischen einer Einschaltstellung, in welcher sie einander berühren und einer Ausschaltstellung, in welcher sie voneinander getrennt sind, gegeneinander beweglich angeordnet sind, wobei mindestens ein Teil der Oberflächen im Lichtbogenraum (16) von abbrandresistentem Material gebildet werden, **dadurch gekennzeichnet,**
- **dass** mindestens ein Teil des abbrandresistenten Materials als durch Plasmaspritzen auf einen Grundkörper (26, 28, 35, 50, 56, 60, 61) aufgebrachte Schutzschicht (27, 29, 36, 37, 51, 57, 58, 59) vorliegt,
- **dass** die Schutzschicht (27, 29, 36, 37, 51, 57, 58, 59) mindestens eine hochschmelzende Komponente mit einem Schmelzpunkt von mindestens 2'000°C enthält, und
- **dass** die Schutzschicht (27, 29, 36, 37, 51, 57, 58, 59) mindesten eine niedrigerschmelzende Komponente mit einem Schmelzpunkt unter 2'000°C enthält.

2. Schaltanordnung nach Anspruch 1, **dadurch gekennzeichnet,**
- **dass** mindestens die Trennbereiche des ersten schaltstücks und des zweiten Schaltstücks, an welchen beim Übergang von der Einschaltstellung zur Ausschaltstellung das erste Schaltstück und das zweite Schaltstück voneinander getrennt werden, jeweils eine Schutzschicht (27, 29, 36, 37, 51, 57) aufweisen.

3. Schaltanordnung nach Anspruch 1 oder 2, **dadurch gekennzeichnet,**
- **dass** mindestens der in der Ausschaltstellung gegen das jeweilige Gegenschaltstück weisende Frontbereich mindestens des ersten Schaltstücks oder des zweiten Schaltstücks eine Schutzschicht (27, 29, 36, 37, 57) aufweist.

4. Schaltanordnung nach Anspruch 2 oder 3, **dadurch gekennzeichnet,**
- **dass** der in der Einschaltstellung das Gegenschaltstück berührende Kontaktbereich mindestens des ersten Schaltstücks oder des zweiten Schaltstücks von der Schutzschicht (29) freigehalten ist.

5. Schaltanordnung nach einem der Ansprüche 1 bis 4, **dadurch gekennzeichnet,**
- **dass** sie als Abbrandschaltanordnung ausgebildet ist, deren erstes Schaltstück als längs einer Schaltachse (2) verschiebbarer Schaltstift (14) ausgebildet ist, bei welchem die Spitze eine Schutzschicht (29, 57) aufweist.

6. Schaltanordnung nach Anspruch 5, **dadurch gekennzeichnet,**
- **dass** mindestens ein Teil der Aussenseite eines an die Spitze des Schaltstiftes (14) anschliessenden resistenten Abschnitts des Schaltstiftes (14) ebenfalls von einer Schutzschicht (29, 51, 57) gebildet wird.

7. Schaltanordnung nach Anspruch 6, **dadurch gekennzeichnet,**
- **dass** der resistente Abschnitt des Schaltstiftes (14) mindestens zwei getrennte parallele oder antiparallele Teilleiter umfasst, von denen mindestens einer einen Teil der von einer Schutzschicht (51, 57) bedeckten Aussenseite bildet.

8. Schaltanordnung nach Anspruch 7, **dadurch gekennzeichnet,**
- **dass** die Teilleiter als im Bereich der Spitze des Schaltstiftes (14) an einem zentralen Träger befestigte, frei nach hinten ragende Kontaktfinger (46) ausgebildet sind, welche den Träger umgeben.

9. Schaltanordnung nach Anspruch 7, **dadurch gekennzeichnet,**
- **dass** die Teilleiter an parallel nach vorne ragende Fortsätze (52a, 52b) anschliessen und etwa einen halben Schraubengang bildende Verbindungsstücke (55a, 55b) und daran anschliessende Kontaktstücke (54a, 54b) umfassen.

10. Schaltanordnung nach einem der Ansprüche 5 bis 9, **dadurch gekennzeichnet,**
- **dass** das zweite Schaltstück als Kontakttulpe (11) ausgebildet ist mit mehreren die Schaltachse (2) umgebenden Kontaktfingern (25), bei welchen jeweils mindestens die Spitze eine Schutzschicht (27) aufweist.

11. Schaltanordnung nach Anspruch 10, **dadurch gekennzeichnet,**
- **dass** die Kontaktfinger (25) mindestens an den Innenseiten jeweils eine Schutzschicht (27) aufweisen.

12. Schaltanordnung nach einem der Ansprüche 1 bis 4, **dadurch gekennzeichnet,**
- **dass** sie als Nennstromschaltanordnung ausgebildet ist, deren zweites Schaltstück einen längs einer Schaltachse (2) verschiebbaren, dieselbe umgebenden Kranz von Kontaktfingern umfasst, von denen mindestens ein Teil als Leistungsfinger (33) ausgebildet ist, deren Spitzen jeweils an der gegen das erste Schaltstück weisenden Seite eine Schutzschicht (36) aufweist.

13. Schaltanordnung nach Anspruch 12, **dadurch gekennzeichnet,**
- **dass** das zweite Schaltstuck als die Schaltachse (2) umgebender Kontaktring (34) ausgebildet ist, welcher an seinem ausschaltseitigen Rand mindestens an den mit den Leistungsfingern (33) zusammenwirkenden Bereichen eine Schutzschicht (37) aufweist.

14. Schaltanordnung nach einem der Ansprüche 1 bis 13, **dadurch gekennzeichnet,**
- **dass** mindestens eine den Lichtbogenraum (16) oder einen mit demselben verbundenen Bereich begrenzende Wandfläche von einer Schutzschicht (58, 59) gebildet wird.

15. Schaltanordnung nach Anspruch 1, **dadurch gekennzeichnet,**
- **dass** der Anteil der hochschmelzenden Komponente mindestens 10%(Gew.), insbesondere mindestens 50%(Gew.)beträgt.

16. Schaltanordnung nach Anspruch 15, **dadurch gekennzeichnet,**
- **dass** die hochschmelzende Komponente im wesentlichen aus mindestens einem der folgenden Materialien besteht: W, Mo, Ir.

17. Schaltanordnung nach Anspruch 1, **dadurch gekennzeichnet,**
- **dass** die niedrigerschmelzende Komponente mindestens eines der folgenden Materialien enthält: Cu, Ag, Ti, Fe.

18. Schaltanordnung nach einem der Ansprüche 1 bis 17, **dadurch gekennzeichnet,**
- **dass** der Grundkörper (26, 50, 56) aus einem flexiblen, insbesondere elastisch deformierbaren Material besteht.

19. Schaltanordnung nach einem der Ansprüche 1 bis 18, **dadurch gekennzeichnet,**
- **dass** der Grundkörper (26, 28, 35, 50, 56, 60, 61) im wesentlichen aus mindestens einem der folgenden Materialien besteht: Cu, Ag, Fe, Stahl, Al, CuBe, CuCr, CuCrZr.

20. Verfahren zur Herstellung einer Schaltanordnung nach einem der Ansprüche 1 bis 19, **dadurch gekennzeichnet,**
- **dass** für mindestens einen Bestandteil der Schaltanordnung ein Grundkörper (26, 28, 35, 50, 56, 60, 61) hergestellt wird, von dessen Oberfläche mindestens ein Teilbereich gegenüber der Oberfläche nach Endmass zurückgesetzt ist und an dem Teilbereich mittels Plasmaspritzens eine abbrandresistente Schutzschicht (27, 29, 36, 37, 51, 57, 58, 59) aufgebracht wird, welche die Differenz zur Oberfläche nach Endmass ausfüllt.

21. Verfahren nach Anspruch 20, **dadurch gekennzeichnet,**
- **dass** das Plasmaspritzen unter Vakuum erfolgt.

22. Verfahren nach Anspruch 20 oder 21, **dadurch gekennzeichnet,**
- **dass** die Schutzschicht (27, 29, 36, 37, 51, 57, 58, 59) nach dem Plasmaspritzen mechanisch, insbesondere durch Fräsen, Schleifen, oder Polieren nachbearbeitet wird.

## Claims

1. Switching arrangement having at least one arcing chamber (16) and at least one first switching contact and a second switching contact, which are arranged in the said arcing chamber in such a manner that they can move with respect to one another between a switched-on position, in which they are in contact with one another, and a switched-off position, in which they are isolated from one another, at least part of the surfaces in the arcing chamber (16) being formed by material which is resistant to contact erosion, **characterized**
- **in that** at least some of the material which is resistant to contact erosion is present in the form of a protective layer (27, 29, 36, 37, 51, 57, 58, 59) which has been applied to a base body (26, 28, 35, 50, 56, 60, 61) by plasma spraying,
- **in that** the protective layer (27, 29, 36, 37, 51, 57, 58, 59) contains at least one high-melting component with a melting point of at least 2000°C,
- **in that** the protective layer (27, 29, 36, 37, 51, 57, 58, 59) contains at least one lower-melting component with a melting point of below 2000°C.

2. Switching arrangement according to Claim 1, **characterized**
- **in that** at least the isolating areas of the first switching contact and of the second switching contact, at which the first switching contact and the second switching contact are isolated from one another when the arrangement moves from the switched-on position to the switched-off position, each have a protective layer, (27, 29, 36, 37, 51, 57).

3. Switching arrangement according to Claim 1 or 2, **characterized**
- **in that** at least the front area of at least the first switching contact or of the second switching contact, which front area, in the switched-off position, faces toward the respective opposite switching contact, has a protective layer (27, 29, 36, 37, 57).

4. Switching arrangement according to Claim 2 or 3, **characterized**
- **in that** the contact area of at least the first switching contact or the second switching contact, which contact area, in the switched-on position, is in contact with the opposite switching contact, does not have the protective layer (29).

5. Switching arrangement according to one of Claims 1 to 4, **characterized**
- **in that** it is designed as an arcing switch arrangement, the first switching contact of which is designed as a switching pin (14) which can be displaced along a switching axis (2) and the tip of which has a protective layer (29, 57).

6. Switching arrangement according to Claim 5, **characterized**
- **in that** at least part of the outside of a resistant section of the switching pin (14), which section adjoins the tip of the switching pin (14), is likewise formed by a protective layer (29, 51, 57).

7. Switching arrangement according to Claim 6, **characterized**
- **in that** the resistant section of the switching pin (14) comprises at least two separate, parallel or antiparallel conductor elements, at least one of which forms part of the outside which is covered by a protective layer (51, 57).

8. Switching arrangement according to Claim 7, **characterized**
- **in that** the conductor elements are designed as contact fingers (46) which in the area of the tip of the switching pin (14) are attached to a central support, project freely towards the rear and surround the support.

9. Switching arrangement according to Claim 7, **characterized**
- **in that** the conductor elements adjoin extensions (52a, 52b) which project parallel to one another and towards the front, and comprise connection pieces (55a, 55b), which form approximately half a thread turn, and adjoining contact pieces (54a, 54b).

10. Switching arrangement according to one of Claims 5 to 9, **characterized**
- **in that** the second switching contact is designed as a tulip contact (11) with a plurality of contact fingers (25) which surround the switching axis (2) and at least the tips of which each have a protective layer (27).

11. Switching arrangement according to Claim 10, **characterized**
- **in that** the contact fingers (25) each have a protective layer (27) at least on their insides.

12. Switching arrangement according to one of Claims 1 to 4, **characterized**
- **in that** it is designed as a rated-current switching arrangement, the second switching contact of which comprises a ring of contact fingers which can be displaced along a switching axis (2), surround the said axis and at least some of which are designed as power-switch fingers (33), the tips of which each have a protective layer (36) in the side facing towards the first switching contact.

13. Switching arrangement according to Claim 12, **characterized**
- **in that** the second switching piece is designed as a contact ring (34) which surrounds the switching axis (2) and, at its switched-off-side edge, has a protective layer (37) at least at the areas which interact with the power-switch fingers (33).

14. Switching arrangement according to one of Claims 1 to 13, **characterized**
- **in that** at least one wall surface which delimits the arcing chamber (16) or an area which is connected to the latter is formed by a protective layer (58, 59).

15. Switching arrangement according to Claim 1, **characterized**
- **in that** the high-melting component is present to an extent of at least 10% (by weight), in particular at least 50% (by weight).

16. Switching arrangement according to Claim 15, **characterized**
- **in that** the high-melting component essentially comprises at least one of the following materials: W, Mo, Ir.

17. Switching arrangement according to Claim 18, **characterized**
- **in that** the lower-melting component contains at least one of the following materials: Cu, Ag, Ti, Fe.

18. Switching arrangement according to one of Claims 1 to 19, **characterized**
- **in that** the base body (26, 50, 56) comprises a flexible, in particular elastically deformable material.

19. Switching arrangement according to one of Claims 1 to 18, **characterized**
- **in that** the base body (26, 28, 35, 50, 56, 60, 61) essentially comprises at least one of the following materials: Cu, Ag, Fe, steel, Al, CuBe, CuCr, CuCrZr.

20. Method for producing a switching arrangement according to one of Claims 1 to 19, **characterized**
- **in that** a base body (26, 28, 35, 50, 56, 60, 61) for at least one component of the switching arrangement is produced, at least a partial area of the surface of which base body is set back with respect to the final dimension of the surface, and a protective layer (27, 29, 36, 37, 51, 57, 58, 59) which is resistant to contact erosion is applied to the partial area by means of plasma spraying, which protective layer fills the difference with respect to the final dimension of the surface.

21. Method according to Claim 20, **characterized**
- **in that** the plasma spraying is carried out in vacuum.

22. Method according to Claim 20 or 21, **characterized**
- **in that** the protective layer (27, 29, 36, 37, 51, 57, 58, 59) is machined further after plasma spraying, in particular by milling, grinding or polishing.

## Revendications

1. Dispositif de couplage comprenant au moins un espace de passage de l'arc électrique (16) ainsi qu'au moins une première pièce de contact et une seconde pièce de contact, disposées dans l'espace de passage de l'arc électrique (16) de manière mobile l'une par rapport à l'autre entre une position fermée, où elles se touchent, et une position ouverte, où elles sont séparées l'une de l'autre, une partie au moins des surfaces dans l'espace de passage de l'arc électrique (16) étant formées de matériau résistant à l'érosion électrique, **caractérisé en ce que**
- au moins une partie du matériau résistant à l'érosion électrique forme une couche de protection (27, 29, 36, 37, 51, 57, 58, 59) déposée par projection au plasma sur un corps de base (26, 28, 35, 50, 56, 60, 61),
- la couche de protection (27, 29, 36, 37, 51, 57, 58, 59) comprend au moins un composant à haut point de fusion présentant un point de fusion d'au moins 2000°C, et **en ce que**
- la couche de protection (27, 29, 36, 37, 51, 57, 58, 59) comprend au moins un composant à bas point de fusion présentant un point de fusion inférieur à 2000°C.

2. Dispositif de couplage selon la revendication 1, **caractérisé en ce que**
- au moins les zones de découplage de la première pièce de contact et de la seconde pièce de contact, dans lesquelles, lors du passage de la position fermée à la position ouverte, la première pièce de contact et la seconde pièce de contact se séparent, sont munies d'une couche de protection (27, 29, 36, 37, 51, 57).

3. Dispositif de couplage selon la revendication 1 ou 2, **caractérisé en ce que**
- au moins la partie avant au moins de la première pièce de contact ou de la seconde pièce de contact faisant face, en position ouverte, à la pièce de contact opposée correspondante, est munie d'une couche de protection (27, 29, 36, 37, 57).

4. Dispositif de couplage selon la revendication 2 ou 3, **caractérisé en ce que**
- la zone de contact au moins de la première pièce de contact ou de la seconde pièce de contact touchant, en position fermée, la pièce de contact opposée, n'est pas munie d'une couche de protection (29).

5. Dispositif de couplage selon l'une des revendications 1 à 4, **caractérisé en ce que**
- il est configuré en dispositif anti-érosion électrique dont la première pièce de contact a la forme d'une broche de contact (14) pouvant coulisser le long d'un axe (2) du sectionneur, l'extrémité de la broche (14) étant munie d'une couche de protection (29, 57).

6. Dispositif de couplage selon la revendication 5, **caractérisé en ce que**
- au moins une partie de la face extérieure d'une section résistante de la broche de contact (14), adjacente à l'extrémité de la broche de contact (14), est également constituée par une couche de protection (29, 51, 57).

7. Dispositif de couplage selon la revendication 6, **caractérisé en ce que**
- la section résistante de la broche de contact (14) englobe au moins deux sous-conducteurs séparés parallèles ou antiparallèles dont au moins l'un constitue une partie d'une face extérieure revêtue d'une couche de protection (51, 57).

8. Dispositif de couplage selon la revendication 7, **caractérisé en ce que**
- les sous-conducteurs ont la forme de doigts de contact (46) fixés à un support central dans la zone de l'extrémité de la broche de contact (14) et dépassant libre vers l'arrière, qui entourent le support.

9. Dispositif de couplage selon la revendication 7, **caractérisé en ce que**
- les sous-conducteurs sont reliés à des prolongements (52a, 52b) parallèles s'étendant vers l'avant et comprennent des pièces de liaison (55a, 55b) formant sensiblement un demi pas de vis, et des pièces de contact (54a, 54b) qui sont fixées sur ces dernières.

10. Dispositif de couplage selon l'une des revendications 5 à 9, **caractérisé en ce que**
- la seconde pièce de contact présente la forme d'un contact périphérique (11) possédant plusieurs doigts de contact (25), dont au moins l'extrémité est munie d'une couche de protection (27), disposés autour de l'axe (2) du sectionneur.

11. Dispositif de couplage selon la revendication 10, **caractérisé en ce que**
- les doigts de contact (25) sont munis au moins sur leurs faces intérieures d'une couche de protection (27).

12. Dispositif de couplage selon l'une des revendications 1 à 4, **caractérisé en ce que**
- il est configuré comme dispositif de couplage de courant de service dont la seconde pièce de contact comprend une couronne de doigts de contact disposée autour de l'axe (2) du sectionneur et mobile le long de celui-ci, doigts dont au moins une partie est formée de doigts de puissance (33) dont les extrémités présentent une couche de protection (36) sur la face orientée vers la première pièce de contact.

13. Dispositif de couplage selon la revendication 12, **caractérisé en ce que**
- la première pièce de contact est un anneau de contact (34) disposé autour de l'axe (2) du sectionneur et muni, sur son côté assurant le contact, d'une couche de protection (37) au moins dans les zones coopérant avec les doigts de puissance (33).

14. Dispositif de couplage selon l'une des revendications 1 à 13, **caractérisé en ce que**
- au moins la surface d'une paroi délimitant l'espace de passage de l'arc électrique (16) ou une zone communicant avec celui-ci est constituée par une couche de protection (58, 59).

15. Dispositif de couplage selon la revendication 1, **caractérisé en ce que**
- la proportion de composant à haut point de fusion est d'au moins 10 % (en poids), en particulier d'au moins 50 % (en poids).

16. Dispositif de couplage selon la revendication 15, **caractérisé en ce que**
- le composant à haut point de fusion est composé principalement d'au moins l'un des matériaux suivants : W, Mo, Ir.

17. Dispositif de couplage selon la revendication 1, **caractérisé en ce que**
- le composant à bas point de fusion comprend au moins l'un des matériaux suivants : Cu, Ag, Ti, Fe.

18. Dispositif de couplage selon l'une des revendications 1 à 17, **caractérisé en ce que**
- le corps de base (26, 50, 56) est constitué d'un matériau flexible, en particulier d'un matériau acceptant une déformation élastique.

19. Dispositif de couplage selon l'une des revendications 1 à 18, **caractérisé en ce que**
- le corps de base (26, 28, 35, 50, 56, 60, 61) est constitué principalement de l'un des matériaux suivants : Cu, Ag, Fe, acier, Al, CuBe, CuCr, CuCrZr.

20. Procédé de fabrication d'un dispositif de couplage selon l'une des revendications 1 à 19, **caractérisé en ce que**
- un corps de base (26, 28, 35, 50, 56, 60, 61) est fabriqué pour au moins un composant du dispositif de couplage ; la cote d'au moins une zone partielle de sa surface est en deçà de la cote finie, cette zone partielle recevant une couche de protection résistante à l'érosion électrique (27, 29, 36, 37, 51, 57, 58, 59) par projection au plasma, qui compense la différence de cote par rapport à la surface finale.

21. Procédé selon la revendication 20, **caractérisé en ce que**
- la projection au plasma s'effectue sous vide.

22. Procédé selon la revendication 20 ou 21, **caractérisé en ce que**
- la couche de protection (27, 29, 36, 37, 51, 57, 58, 59) est reprise par usinage mécanique, en particulier par fraisage, rectification ou polissage après la projection au plasma.
